# FASCICULE DE BREVET EUROPEEN

(11) **EP 2 778 319 B1**
(45) Date de publication et mention de la délivrance du brevet: **04.05.2016**
(21) Numéro de dépôt: 13305300.9
(22) Date de dépôt: 15.03.2013
(51) Int. Cl.: E05B 3/06, E05B 15/02, E05B 3/04

(54) **Rosette pour ferrure de porte et systeme de poignee comprenant une telle rosette**
Rosette für Türbeschläge und Türgriffsystem, das eine solche Rosette umfasst
Rose for door fitting and handle system including such a rose

(43) Date de publication de la demande: 17.09.2014
(73) Titulaire: Vollmer, Manuel, 67480 Roeschwoog (FR)
(72) Inventeur: Vollmer, Manuel, 67480 Roeschwoog (FR)
(74) Mandataire: Merckling, Norbert

(56) Documents cités:
- EP-A1- 0 942 121
- EP-A1- 1 544 384
- EP-A2- 1 455 035

## Description

### Domaine technique

La présente invention se rapporte au domaine technique général des ferrures de portes.

L'invention concerne plus particulièrement des rosettes pour ferrure de portes comportant un corps de base servant au montage d'une poignée ou à la couverture d'une serrure. L'invention concerne également un système de poignée comportant une telle rosette. Les rosettes en question remplissent généralement une fonction mécanique de montage et une fonction esthétique en association avec la poignée de porte.

### Etat de la technique

Des rosettes pour ferrures de portes sont déjà connues.

Il est connu par exemple par l'intermédiaire des documents EP 1 544 384, EP 1 455 035 et EP 0 942 121, de réaliser une rosette pour une ferrure de porte comportant un corps de base présentant un passage central et destiné au montage d'une poignée de porte ou à recouvrir une serrure de porte, un élément de montage destiné à être fixé sur une porte par pré-assemblage, ledit élément de montage présentant un filetage extérieur, une bague présentant un filetage interne et prévue comme moyen d'assemblage pour être vissée sur l'élément de montage en enserrant le corps de base axialement entre ledit élément de montage et ladite bague.

Cette rosette permet effectivement de simplifier les opérations d'assemblage sur une porte, mais présente également un inconvénient majeur dans son intégration dans un système de poignée. En effet, cette rosette connue rend l'assemblage avec la poignée plus complexe dans la mesure où sa configuration impose que le mécanisme de rappel du système de poignée doit être préassemblé avec la poignée avant son assemblage et solidaire en rotation avec ladite rosette. En outre, le positionnement relatif entre le mécanisme de rappel et la poignée d'une part et entre le corps de base et le socle de montage d'autre part, impose des contraintes de montage non négligeables. Le remplacement d'éléments individuels d'un système de poignée intégrant une telle rosette est donc plus complexe et nécessite davantage de temps.

Les rosettes connues et utilisées dans les systèmes de poignée sont également sujettes à l'apparition d'un jeu de fonctionnement latéral de la poignée. C'est notamment le cas pour les rosettes décrites dans le document EP 0 942 121.

Les rosettes connues présentent également l'inconvénient de conférer aux poignées de porte, une résistance à l'arrachage limitée. En effet, compte tenu de l'épaisseur faible d'un tel élément de montage, son filetage périphérique, lequel est destiné au vissage de la bague, ne présente qu'un nombre réduit de filets. Un mauvais montage par vissage de la bague n'est donc pas à exclure, favorisant ainsi l'apparition prématurée de jeu mécanique fonctionnel et réduisant substantiellement la résistance à l'arrachage d'une poignée.

### Divulgation de l'invention

L'objet de l'invention vise à fournir une nouvelle rosette pour ferrures de portes ne présentant pas les inconvénients de l'art antérieur.

L'objet de la présente invention vise par conséquent à simplifier les oprérations d'assemblage et de remplacement de pièces constitutives d'un système de poignée, tout en n'altérant pas l'esthétique dudit système de poignée.

Les objets assignés à l'invention sont atteints à l'aide d'une rosette pour une ferrure de porte comportant un corps de base présentant un passage central et destiné au montage d'une poignée de porte ou à recouvrir une serrure de porte, un élément de montage présentant un logement interne dans lequel est disposé un mécanisme de rappel pour la poignée de porte (2) et destiné à être fixé sur une porte par pré-assemblage, ledit élément de montage présentant un filetage extérieur, une bague présentant un filetage interne et prévue comme moyen d'assemblage pour être vissée sur l'élément de montage en enserrant le corps de base axialement entre ledit élément de montage et ladite bague, le corps de base étant une rondelle présentant une face interne et une face externe, la face interne venant en appui contre l'élément de montage, la bague prenant appui sur un secteur annulaire périphérique de la face externe de ladite rondelle, la rondelle présentant sur sa face interne un renfoncement central délimitant une cavité destinée à contenir un moyen de maintien d'une poignée de porte ou d'un autre organe.

Selon un exemple de réalisation conforme à l'invention, la rondelle présente au moins un téton de positionnement sur sa face interne venant en contact avec l'élément de montage, ledit téton ou lesdits tétons venant s'engager dans des orifices spécifiques ménagés dans l'élément de montage.

A titre d'exemple, la face externe de la rondelle présente sur sa face externe, un épaulement délimitant le secteur annulaire et périphérique sur lequel s'appuie la bague.

Selon un exemple de réalisation conforme à l'invention, l'élément de montage présente une forme sensiblement cylindrique.

Selon un exemple de réalisation conforme à l'invention, l'élément de montage et le corps de base sont réalisés avec des matériaux différents.

Selon un exemple de réalisation conforme à l'invention, l'élément de montage et le corps de base présentent des teintes et/ou des états de surface différents.

Selon un autre exemple de réalisation conforme à l'invention, l'élément de montage et le corps de base présentent des teintes et/ou des états de surfaces identiques ou similaires.

Selon un exemple de réalisation conforme à l'invention, l'élément de montage et le corps de base sont métalliques.

Les objets assignés à l'invention sont également atteints également à l'aide d'un système de poignée de porte caractérisé en ce qu'il comprend au moins une rosette telle que présentée ci-dessus, au moins une poignée de porte montée solidaire en rotation sur une extrémité d'un arbre central, lequel coopère et est solidaire en rotation avec le mécanisme de rappel.

Selon un exemple de réalisation conforme à l'invention, le système de poignée de porte comprend un moyen de maintien, du genre circlip pour retenir axialement la rondelle sur une extrémité de la poignée de porte.

La rondelle présente sur sa face interne, un renfoncement central pour y loger le moyen de maintien. Ce dernier n'altère donc pas la liaison par serrage entre la rondelle et l'élément de montage.

Le système de poignée de porte comprend selon un autre exemple de réalisation une seconde poignée de porte, montée sur l'autre extrémité de l'arbre central, lequel s'étend de part et d'autre de la porte.

Les objets assignés à l'invention sont également atteints également à l'aide d'un système de poignée de porte caractérisé en ce qu'il comprend pour chaque côté d'une porte, au moins une rosette telle que présentée ci-dessus, au moins une poignée de porte montée solidaire en rotation sur chaque extrémité d'un arbre central traversant le mécanisme de rappel, en étant solidaire en rotation avec ledit mécanisme de rappel.

Conforme à l'invention, la rondelle présente sur sa face interne, un renfoncement central pour y loger le moyen de maintien.

La rosette conforme à l'invention présente l'avantage de comporter une pièce avec une grande ouverture, à savoir la bague filetée, laquelle peut être utilisée également pour recouvrir une serrure ou un barillet.

La rosette conforme à l'invention procure également l'avantage de comporter un élément de montage présentant une épaisseur suffisante, liée à l'intégration d'un mécanisme de rappel, pour ménager en périphérie dudit élément un filetage avec un nombre approprié de filets pour augmenter la résistance à l'arrachage d'une poignée.

Le système de poignée conforme à l'invention présente un avantage résultant du montage libre en rotation du corps de base sur l'extrémité de la poignée. Aucune contrainte liée au blocage en rotation de la poignée sur le mécanisme de rappel n'est à prendre en considération lors de l'assemblage de la poignée avec le corps de base. Une telle opération est donc considérablement simplifiée. Il n'y a par conséquent pas à prévoir des moyens spécifiques pour bloquer en rotation le corps de base, en l'occurrence la rondelle.

En outre, comme l'extrémité cylindrique de la poignée est engagée dans le perçage central que présente la pièce de montage, le risque d'apparition au fil du temps d'un jeu fonctionnel latéral de la poignée est considérablement réduit.

Le remplacement de pièces individuelles, par exemple la poignée ou la rondelle, lesquelles contribuent à l'esthétique du système de poignée, se trouve donc particulièrement simplifié.

Contre toute attente, certains des avantages remarquables de l'invention sont obtenus grâce à l'intégration du mécanisme de rappel dans l'élément de montage.

### Brève description des dessins

D'autres caractéristiques et avantages de la présente invention apparaîtront plus clairement à la lecture de la description qui va suivre, faite en référence au dessin annexé, donné à titre d'exemple non limitatif, dans lequel:
- la figure 1 est une vue de face d'un exemple de réalisation d'une rosette conforme à l'invention associée à une poignée de porte,
- la figure 2 est une vue éclatée d'un exemple de réalisation d'un système de poignée conforme à l'invention,
- la figure 3 est une en éclatée d'un exemple de réalisation d'un système de poignée conforme à l'invention,
- la figure 4 est une vue en éclaté d'un exemple de réalisation d'une rosette conforme à l'invention,
- et les figures 5 à 9 sont des détails agrandis de la figure 4.

### Mode(s) de réalisation de l'invention

Les éléments structurellement et fonctionnellement identiques et présents sur plusieurs figures distinctes, sont affectés d'une même référence numérique ou alphanumérique.

La figure 1 est une vue de face d'un exemple de réalisation d'une rosette 1 conforme à l'invention associée à une poignée de porte 2.

La figure 2 est une vue éclatée d'un exemple de réalisation d'un système de poignée conforme à l'invention, comprenant la rosette 1 et la poignée 2. Le système de poignée comprend également un élément de montage 3, un corps de base sous forme de rondelle 4, une bague 5 et un arbre central 6.

La rondelle 4 présente une face interne 4a et une face externe 4b. La face interne 4a présente un ou plusieurs tétons de positionnement 4c tandis que la face externe 4b présente un épaulement 4d délimitant un secteur annulaire périphérique 4e.

Selon un autre exemple de réalisation conforme à l'invention, la face interne 4a est dépourvue de tétons de positionnement 4c.

L'élément de montage 3 comprend une pièce creuse 3a, cylindrique, pourvue d'un filetage externe 3b et délimitant un logement pour un mécanisme de rappel.

Le mécanisme de rappel, connu e tant que tel, comporte un ressort 7 dont une extrémité est immobilisée contre un appui fixe dans le logement de la pièce creuse 3a. Le ressort 7 est par ailleurs engagé dans une pièce rotative 8 et l'autre extrémité dudit ressort 7 est solidaire en rotation de ladite pièce rotative 8.

La pièce rotative 8 et le ressort 7 sont maintenues axialement dans la pièce creuse 3a par un disque 9 fixé, par exemple par vissage sur la pièce creuse 3a de manière à refermer le logement du mécanisme de rappel.

La figure 3 est une vue en éclatée du système de poignée conforme à l'invention de la figure 2 et la figure 4 est une vue en éclaté d'un exemple de réalisation de rosette 1 conforme à l'invention.

Le disque 9 présente avantageusement une ouverture 9a centrale et circulaire, traversée par un rehaussement cylindrique 8a de la pièce rotative 8. Une telle coopération permet de réaliser un guidage en rotation concomitamment à un maintien axial de la pièce rotative 8 dans la pièce creuse 3a.

La pièce rotative 8 est pourvue d'une ouverture axiale 8b, par exemple de section carrée, dans laquelle l'arbre central 6, également de section carrée, peut être engagé. L'arbre central 6 est ainsi solidaire en rotation de la pièce mobile 8 et par conséquent du mécanisme de rappel.

La bague 5 présente avantageusement un filetage interne 5a et est destinée à être vissée sur l'élément de montage 3 et plus précisément sur la pièce creuse 3a.

La rondelle 4 est avantageusement maintenue axialement sur l'extrémité de la poignée 4 par l'intermédiaire de tout moyen de maintien et notamment un anneau élastique du genre circlip 10.

Selon un exemple de réalisation, la rondelle 4 présente sur sa face interne 4a, un renfoncement 4g centré. Ce dernier délimite ainsi une cavité destinée à loger le moyen de maintien. Le contact par serrage, entre la rondelle et l'élément de montage n'est donc pas altéré par le moyen de maintien.

Les figures 5 à 9 sont des détails agrandis de la figure 4.

La figure 5 illustre en perspective la pièce creuse 3a tandis que la figure 6 illustre ladite pièce creuse 3a en vue de face. La pièce creuse 3a présente ainsi une ouverture axiale 3c dans laquelle s'engage l'extrémité de la poignée 2. La pièce creuse 3a comporte également des plots de positionnement 3d sur lesquels est monté le disque 9.

Des perçages 3e et/ou des tubes d'assemblage 3f, permettent de fixer l'élément de montage 3 sur une porte à l'aide de vis. Le disque 9 comporte avantageusement à sa périphérie des dégagements 9b destinés au passage des tubes d'assemblage 3f.

La pièce creuse 3a comporte sur sa face accessible, des orifices 3g dans lesquels peuvent s'engager les tétons 4c, dans l'hypothèse où la rondelle 4 est pourvue de tels tétons 4c.

La figure 7 illustre la pièce mobile 8 selon une vue en perspective. La pièce mobile présente avantageusement une gorge intérieure 8c permettant d'y insérer le ressort 7 et un organe de fin de course 8d pour limiter sa course de rotation. La fin de course de rotation est définie ainsi avec l'arrivée en butée de l'organe de fin de course contre un plot 3d de la pièce creuse 3a.

La figure 8 est une vue en perspective de la bague 5. Cette dernière présente une collerette radiale 5b, laquelle vient enserrer axialement le secteur annulaire périphérique 4e contre l'élément de montage 3 et plus précisément contre la face accessible de la pièce creuse 3a.

La figure 9 montre la rondelle 4 agrandie et en perspective. La rondelle 4 présente également un passage central, sous forme de perçage axial 4f, destiné au passage de l'extrémité de la poignée 2 et de l'arbre central 6.

L'élément de montage 3 constitue ainsi un sous-ensemble pré-monté de la rosette 1 conforme à l'invention. L'élément de montage 3 est ainsi fixé sur une porte au préalable du montage de l'arbre central 6 et de la poignée 2.

A titre d'exemple, la rondelle 4 peut également être préassemblée avec la poignée 2. Le montage d'un système de poignée conforme à l'invention est par conséquent particulièrement simple et rapide.

Il est évident que la présente description ne se limite pas aux exemples explicitement décrits, mais comprend également d'autres modes de réalisation et/ou de mise en oeuvre. Ainsi, une caractéristique technique décrite peut être remplacée par une caractéristique technique équivalente, sans sortir du cadre de la présente invention.

## Revendications

1. Rosette (1) pour une ferrure de porte comportant un corps de base présentant un passage central et destiné au montage d'une poignée de porte (2), un élément de montage (3a) présentant un logement interne dans lequel est disposé un mécanisme de rappel pour la poignée de porte (2) et destiné à être fixé sur une porte par pré-assemblage, ledit élément de montage (3a) présentant un filetage extérieur (3b), une bague (5) présentant un filetage interne et prévue comme moyen d'assemblage pour être vissée sur l'élément de montage (3a) en enserrant un corps de base axialement entre ledit élément de montage (3a) et ladite bague (5), le corps de base étant une rondelle (4) présentant une face interne (4a) et une face externe (4b), ladite face interne (4a) venant en appui contre l'élément de montage (3a) lequel, la bague (5) prenant appui sur la périphérie de la face externe (4b) de ladite rondelle (4), **caractérisé en ce que** la rondelle (4) présente sur sa face interne (4a) un renfoncement central (4g) délimitant une cavité destinée à contenir un moyen de maintien d'une poignée de porte (2) ou d'un autre organe.

2. Rosette (1) selon la revendication 1, **caractérisée en ce que** la rondelle (4) présente sur sa face interne (4a) venant au contact avec l'élément de montage (3a), au moins un téton de positionnement (4c), ledit téton (4c) venant s'engager dans des logements spécifiques ménagés dans l'élément de montage (3a).

3. Rosette (1) selon la revendication 1 ou 2, **caractérisée en ce que** la face externe (4b) de la rondelle (4) présente un épaulement (4d) délimitant un secteur annulaire et périphérique sur lequel s'appuie la bague (5).

4. Rosette (1) selon l'une quelconque des revendications 1 à 3, **caractérisée en ce que** l'élément de montage (3a) présente une forme sensiblement cylindrique.

5. Rosette (1) selon l'une quelconque des revendications 1 à 4, **caractérisée en ce que** l'élément de montage (3a) et le corps de base sont métalliques.

6. Rosette (1) selon l'une quelconque des revendications 1 à 4, **caractérisée en ce que** l'élément de montage (3a) et le corps de base sont réalisés avec des matériaux différents.

7. Rosette (1) selon l'une quelconque des revendications 1 à 4, **caractérisée en ce que** l'élément de montage (3a) et le corps de base présentent des teintes et/ou des états de surface différents.

8. Rosette (1) selon l'une quelconque des revendications 1 à 4, **caractérisée en ce que** l'élément de montage (3a) et le corps de base présentent des teintes et/ou des états de surfaces identiques ou similaires.

9. Système de poignée de porte **caractérisé en ce qu'**il comprend au moins une rosette (1) conforme à l'une quelconque des revendications 1 à 8, au moins une poignée de porte (2) montée solidaire en rotation sur une extrémité d'un arbre central (6), lequel coopère et est solidaire en rotation avec le mécanisme de rappel, ledit système comprenant un moyen de maintien pour retenir axialement la rondelle (4) sur une extrémité de la poignée de porte (2).

10. Système de poignée de porte selon la revendication 9, **caractérisé en ce qu'**il comprend une seconde poignée de porte montée sur l'autre extrémité de l'arbre central (6), lequel s'étend de part et d'autre de la porte.

11. Système de poignée de porte **caractérisé en ce qu'**il comprend pour chaque côté d'une porte, au moins une rosette (1) conforme à l'une quelconque des revendications 1 à 8, au moins une poignée de porte (2) montée solidaire en rotation sur chaque extrémité d'un arbre central (6) traversant le mécanisme de rappel en étant solidaire en rotation avec ledit mécanisme de rappel, ledit système comprenant un moyen de maintien pour retenir axialement la rondelle (4) sur une extrémité de la poignée de porte (2).

## Patentansprüche

1. Rosette (1) für einen Türbeschlag mit einem Grundkörper und einer zentralen Durchführung, zur Montage eines Türgriffs (2), wobei ein Montagelement (3a) eine innere Aussparung aufweist, in der ein Rückstellmechanismus für den Türgriff (2) untergebracht ist und dazu vorgesehen ist, an einer Tür durch Vormontage befestigt zu werden, wobei dieses Montagelement (3a) ein Außengewinde (3b) aufweist und ein Ring (5) mit einem Innengewinde als Montageteil zum Aufschrauben auf das Montagelement (3a) vorgesehen ist, wobei ein Grundkörper axial zwischen diesem Montagelement (3a) und diesem Ring (5) eingespannt wird, wobei dieser Grundkörper eine Unterlegscheibe (4) mit einer Innenseite (4a) und einer Außenseite (4b) ist, wobei die genannte Innenseite (4a) sich gegen das Montagelement (3a) stützt und der Ring (5) sich gegen die Peripherie der Außenseite (4b) dieser Unterlegscheibe (4) stützt, **dadurch gekennzeichnet, dass** die Unterlegscheibe (4) auf der Innenseite (4a) eine zentrale Vertiefung (4g) enthält, die eine Aushöhlung begrenzt, die eine Vorrichtung zum Halten eines Türgriffs (2) oder eines anderen Organs ist.

2. Rosette (1) gemäß Anspruch 1, **dadurch gekennzeichnet, dass** die Unterlegscheibe (4) auf der Innenseite (4a), die in Kontakt mit dem Montagelement (3a) kommt, mindestens einen Positionierzapfen (4c) aufweist, der in spezifische Aussparungen greift, die im Montagelement (3a) vorgesehen sind.

3. Rosette (1) gemäß Anspruch 1, **dadurch gekennzeichnet, dass** die Außenseite (4b) der Unterlegscheibe (4) eine Schulter (4d) aufweist, die einen ringförmigen und peripheren Sektor begrenzt, auf den der Ring (5) aufliegt.

4. Rosette (1) gemäß einem der Ansprüche 1 bis 3, **dadurch gekennzeichnet, dass** das Montagelement (3a) eine deutlich zylindrische Form aufweist.

5. Rosette (1) gemäß einem der Ansprüche 1 bis 4, **dadurch gekennzeichnet, dass** das Montagelement (3a) und der Grundkörper aus Metall bestehen.

6. Rosette (1) gemäß einem der Ansprüche 1 bis 4, **dadurch gekennzeichnet, dass** das Montagelement (3a) und der Grundkörper aus unterschiedlichen Werkstoffen bestehen.

7. Rosette (1) gemäß einem der Ansprüche 1 bis 4, **dadurch gekennzeichnet, dass** das Montagelement (3a) und der Grundkörper unterschiedliche Oberflächenfärbungen und/oder Oberflächenzustände aufweisen.

8. Rosette (1) gemäß einem der Ansprüche 1 bis 4, **dadurch gekennzeichnet, dass** das Montagelement (3a) und der Grundkörper unterschiedliche oder ähnliche Oberflächenfärbungen und/oder Oberflächenzustände aufweisen.

9. Türgriffsystem, **dadurch gekennzeichnet, dass** es mindestens eine Rosette (1) gemäß einem der Ansprüche 1 bis 8 und mindestens einen Türgriff (2) umfasst, der drehbar auf einem Endstück einer zentralen Welle (6) fest montiert ist, der zusammen wirkt und drehbar mit dem Rückstellmechanismus fest verbunden ist, wobei das System eine Haltevorrichtung enthält, um die Unterlegscheibe (4) axial auf einem Endstück des Türgriffs (2) zu halten.

10. Türgriffsystem gemäß Anspruch 9, **dadurch gekennzeichnet, dass** es einen zweiten Türgriff umfasst, der auf dem anderen Endstück der zentralen Welle (6) montiert ist, die von einer Seite der Tür bis zur anderen reicht.

11. Türgriffsystem, **dadurch gekennzeichnet, dass** es auf jeder Seite einer Tür mindestens eine Rosette (1) gemäß einem der Ansprüche 1 bis 8 und mindestens einen Türgriff (2) umfasst, der drehbar auf jedem Endstück einer zentralen Welle (6) fest montiert ist, die durch einen Rückstellmechanismus führt und mit diesem Rückstellmechanismus fest drehbar verbunden ist, wobei das System eine Haltevorrichtung enthält, um axial die Unterlegscheibe (4) an einem Endstück des Türgriffs (2) festzuhalten.

## Claims

1. Rose (1) for door fitting incorporating a base body with a central passage and designed for the fitting of a door handle (2), a mounting component (3a) having an interior housing in which a return mechanism is positioned for the door handle (2), and being designed to be mounted pre-assembled on a door, with said mounting component (3a) having an exterior threading (3b), and a ring (5) with an interior threading and designed as an assembling means to be screwed onto the mounting component (3a) by tightening a base body axially between said mounting component (3a) and said ring (5), the base body being a washer (4) with an interior face (4a) and an exterior face (4b), with said interior face (4a) becoming pressed against the mounting component (3a), and the ring (5) pressing against the periphery of the exterior face (4b) of said washer (4), **characterized in that** the interior face (4a) of the washer (4) has a central recess (4g) bounding a cavity intended to contain a means of holding a door handle (2) or another element.

2. Rose (1) according to claim 1, **characterized in that** the interior face (4a) of the washer (4) coming into contact with the mounting component (3a), has at least one positioning nipple (4c), said nipple (4c) coming to engage in special housings provided in the mounting component (3a).

3. Rose (1) according to claim 1 or 2, **characterized in that** the exterior face (4b) of the washer (4) has a shoulder (4d) bounding a ring-shaped and peripheral area on which the ring (5) bears.

4. Rose (1) according to any of claims 1 to 3, **characterized in that** the mounting component (3a) has an essentially cylindrical shape.

5. Rose (1) according to with any of claims 1 to 4, **characterized in that** the mounting component (3a) and the base body are metallic.

6. Rose (1) according to any of claims 1 to 4, **characterized in that** the mounting component (3a) and the base body are made of different materials.

7. Rose (1) according to any of claims 1 to 4, **characterized in that** the mounting component (3a) and the base body have different colors and/or surface finishings.

8. Rose (1) according to any of claims 1 to 4, **characterized in that** the mounting component (3a) and the base body have identical or similar colors and/or surface finishings.

9. Door handle system **characterized in that** it incorporates at least one rose (1) according to any one of claims 1 to 8, and at least one door handle (2) mounted integral in rotation on one extremity of a central shaft (6), which interoperates with and is integral in rotation with the return mechanism, said system incorporating a holding means to axially retain the washer (4) on one extremity of the door handle (2).

10. Door handle system according to claim 9, **characterized in that** it incorporates a second door handle mounted on the other extremity of the central shaft (6), which extends either side of the door.

11. Door handle system **characterized in that** it incorporates, for each side of a door, at least one rose (1) according to any one of claims 1 to 8, with at least one door handle (2) mounted integral in rotation on each extremity of a central shaft (6) crossing the return mechanism while being integral in rotation with said return mechanism, said system incorporating a holding means to axially retain the washer (4) on one extremity of the door handle (2).
